# FASCICULE DE BREVET EUROPEEN

(11) **EP 2 591 401 B1**
(45) Date de publication et mention de la délivrance du brevet: **01.05.2019**
(21) Numéro de dépôt: 11729120.3
(22) Date de dépôt: 04.07.2011
(51) Int. Cl.: G04B 21/12, G04B 11/00

(54) **PIÈCE D'HORLOGERIE COMPRENANT UN MÉCANISME DE SONNERIE**
UHR MIT SCHLAGMECHANISMUS
TIMEPIECE COMPRISING A CHIME MECHANISM

(30) Priorité: 08.07.2010 CH 11152010
(43) Date de publication de la demande: 15.05.2013
(73) Titulaire: CompliTime SA, 2301 La Chaux-de-Fonds (CH)
(72) Inventeur: GREUBEL, Robert, CH-2523 Lignières (CH); FORSEY, Stephen, CH-2416 Les Brenets (CH); KAPETANOVIC, Amel, CH-2300 La Chaux-de-Fonds (CH)
(74) Mandataire: e-Patent SA
(86) Numéro de dépôt international: PCT/EP2011/061237
(87) Numéro de publication internationale: WO 2012/004224

(56) Documents cités:
- EP-A1- 1 760 553
- EP-A1- 2 107 438
- CH-A- 9 700

## Description

### Domaine technique

La présente invention se rapporte au domaine de l'horlogerie. Elle concerne, plus particulièrement une pièce d'horlogerie, en particulier une pièce d'horlogerie comportant un mécanisme de sonnerie comprenant un rouage de sonnerie, au moins deux marteaux de sonnerie agencés pour produire des sons de timbres différents, une levée des heures et une première levée des quarts pour actionner l'un des marteaux, une levée des minutes et une seconde levée des quarts pour actionner l'autre marteau, une pièce des heures comprenant un secteur denté agencé pour coopérer avec le rouage de sonnerie, un râteau des heures agencé pour actionner la levée des heures et un palpeur des heures agencé pour coopérer avec une came des heures, une pièce des quarts comprenant un râteau des quarts présentant une première denture agencée pour actionner la première levée des quarts et une seconde denture agencée pour actionner la seconde levée des quarts, et un palpeur des quarts agencé pour coopérer avec une came des quarts, et une pièce des minutes comprenant un râteau des minutes agencé pour actionner la levée des minutes et un palpeur des minutes agencé pour coopérer avec une came des minutes, lesdites pièces des heures, quarts et minutes étant montées pivotantes autour d'un même axe, la pièce des quarts et la pièce des minutes étant reliées cinématiquement au moyen d'un premier organe d'entraînement coopérant avec une première denture.

### Etat de la technique

De telles pièces d'horlogerie sont connues depuis longtemps, en particulier dans le domaine des montres dites compliquées telles que les montres à répétition ou les montres à grande sonnerie. Ces montres possèdent des mécanismes plus ou moins complexes de sonnerie ayant pour but de sonner à la demande ou automatiquement à des intervalles de temps réguliers.

Une telle pièce est par exemple décrite dans la demande EP 1760553. Dans ce document, la pièce d'horlogerie comprend une pièce des heures, une pièce des quarts et une pièce des minutes comprenant respectivement un râteau et un palpeur solidaires entre eux. Lesdites pièces sont montées pivotantes autour d'un même axe. L'entraînement de la pièce des quarts par la pièce des heures se fait au moyen d'une cheville prévue sur la pièce des heures, en prise avec une ouverture prévue sur la pièce des quarts.

Lors du fonctionnement de la sonnerie, les positions initiales respectives de la cheville et de l'ouverture varient en fonction de la position de la pièce des heures et de la pièce des quarts, respectivement, dépendant de l'heure courante. En conséquence, le temps nécessaire pour que la cheville de la pièce des heures vienne en contact avec l'ouverture de la pièce des quarts varie. C'est pourquoi il peut exister un temps mort de durée variable entre la sonnerie des heures et celle des quarts, ou entre celle des heures et celle des minutes lorsqu'il n'y a pas de quart à sonner.

Un autre type de mécanisme de sonnerie traditionnel, comprenant un rochet des heures est décrit dans le brevet CH 9700. Il est prévu une pièce supplémentaire appelée "échelle" placée entre la pièce des quarts et la pièce des minutes, et présentant une denture intérieure engrenant avec le secteur denté de l'axe de la fusée. Cette pièce permet de régulariser l'intervalle entre la sonnerie des heures et des minutes, le secteur denté de l'axe de la fusée venant engrener par sa première dent avec la dent appropriée de la denture de ladite échelle. Toutefois, un tel mécanisme nécessite une pièce supplémentaire, dans un mécanisme déjà complexe. De plus, cette construction entraîne une rupture d'engrènement, qui pourrait provoquer un passage par des cas critiques tels qu'arc-boutement causant une perte de rendement.

Par ailleurs, les mécanismes d'entraînement de sonnerie sont généralement complexes et prévoient une superposition de différents éléments permettant la préparation à la sonnerie puis la sonnerie en coopération avec le rouage de sonnerie.

Un but de la présente invention est donc de pallier ces inconvénients, en proposant une pièce d'horlogerie à sonnerie permettant de supprimer les temps morts entre la sonnerie des heures et celle des quarts, ou entre celle des heures et celle des minutes lorsqu'il n'y a pas de quart à sonner.

Un autre but est de proposer une pièce permettant d'utiliser un mécanisme d'entraînement de sonnerie simplifié.

### Divulgation de l'invention

A cet effet, et conformément à la présente invention, il est proposé une pièce d'horlogerie comportant un mécanisme de sonnerie comprenant un rouage de sonnerie, au moins deux marteaux de sonnerie agencés pour produire des sons de timbres différents, une levée des heures et une première levée des quarts pour actionner l'un des marteaux, une levée des minutes et une seconde levée des quarts pour actionner l'autre marteau, une pièce des heures comprenant un secteur denté agencé pour coopérer avec le rouage de sonnerie, un râteau des heures agencé pour actionner la levée des heures et un palpeur des heures agencé pour coopérer avec une came des heures, une pièce des quarts comprenant un râteau des quarts présentant une première denture agencée pour actionner la première levée des quarts et une seconde denture agencée pour actionner la seconde levée des quarts, et un palpeur des quarts agencé pour coopérer avec une came des quarts, et une pièce des minutes comprenant un râteau des minutes agencé pour actionner la levée des minutes et un palpeur des minutes agencé pour coopérer avec une came des minutes, lesdites pièces des heures, des quarts et des minutes étant montées pivotantes autour d'un même axe, la pièce des quarts et la pièce des minutes étant reliées cinématiquement au moyen d'un premier organe d'entraînement coopérant avec une première denture d'entraînement. Selon l'invention, l'une de la pièce des heures et de la pièce des quarts comprend une deuxième denture d'entraînement et l'autre de la pièce des heures et de la pièce des quarts comprend un deuxième organe d'entraînement agencé pour être capable de coopérer directement avec ladite deuxième denture d'entraînement et relier cinématiquement la pièce de heures et la pièce des quarts, en supprimant les temps morts entre la sonnerie des heures et celle des quarts, ou entre celle des heures et celle des minutes lorsqu'il n'y a pas de quart à sonner.

D'une manière avantageuse, le premier organe d'entraînement peut comprendre un premier crochet monté pivotant sur la pièce des quarts, la première denture d'entraînement étant prévue sur la pièce des minutes en regard dudit premier crochet. De préférence, il est prévu une première butée montée fixe sur le bâti de ladite pièce, le premier crochet étant agencé pour coopérer avec ladite première butée de manière à pivoter pour coopérer avec l'une des dents de ladite première denture en fonction de la position de la pièce des minutes.

D'une manière avantageuse, il est prévu une deuxième butée montée fixe sur le bâti de ladite pièce, le deuxième organe d'entraînement étant agencé pour coopérer avec ladite deuxième butée de manière à pourvoir coopérer avec l'une des dents de ladite deuxième denture en fonction de la position de ladite deuxième denture d'entraînement et supprimer les temps morts. De préférence, le deuxième organe d'entraînement peut comprendre un deuxième crochet. De manière avantageuse, ledit deuxième crochet est monté pivotant sur la pièce des heures, la deuxième denture d'entraînement étant prévue sur la pièce des quarts en regard dudit deuxième crochet..

Avantageusement, le rouage de sonnerie peut comprendre un mobile d'entraînement de sonnerie comprenant, agencés de manière coaxiale, une roue de sonnerie coopérant avec une source d'énergie, un premier pignon coopérant avec la pièce des heures, et un système d'embrayage agencé pour évoluer entre une position embrayée selon laquelle ladite roue de sonnerie est reliée cinématiquement audit premier pignon pour permettre la sonnerie et une position débrayée selon laquelle ledit premier pignon est déconnecté de ladite roue de sonnerie pour permettre la préparation à la sonnerie.

De préférence, le système d'embrayage comprend un cliquet solidaire de la roue de sonnerie et présentant un bec et un second pignon solidaire du premier pignon et agencé pour pouvoir coopérer avec le bec du cliquet, ledit cliquet étant agencé pour se déplacer entre la position embrayée selon laquelle le bec coopère avec ledit second pignon, lesdits premier et second pignons étant entrainés en rotation par la roue de sonnerie, et la position débrayée selon laquelle le bec du cliquet est dégagé dudit second pignon, lesdits premier et second pignons étant alors libres en rotation par rapport à la roue de sonnerie.

Selon un premier mode de réalisation, le système d'embrayage peut comprendre un premier plateau solidaire de la roue de sonnerie, le cliquet étant porté par ledit premier plateau, ledit cliquet comprenant une première extrémité montée pivotante sur ledit premier plateau et une seconde extrémité libre présentant le bec.

De préférence, le cliquet peut porter une goupille coopérant avec un rochet de détente monté libre en rotation coaxialement à la roue de sonnerie et commandé par un organe de commande, une partie du cliquet entre la goupille et le bec étant agencée de manière excentrée par rapport à l'axe du mobile d'entraînement de sonnerie.

D'une manière avantageuse, pour atteindre la position débrayée, ledit rochet de détente est agencé pour être entrainé par son organe de commande, et pour déplacer la seconde extrémité du cliquet par l'entraînement de la goupille de sorte que le bec du cliquet se dégage du second pignon. Pour atteindre la position embrayée, ledit rochet de détente est agencé pour être bloqué par ledit organe de commande, de manière à retenir la goupille, et la roue de sonnerie est agencée pour être entrainée en rotation et emmener avec elle le premier plateau et la première extrémité du cliquet de sorte que ledit cliquet bascule en ramenant son bec en coopération avec le second pignon.

Selon un autre mode de réalisation, le système d'embrayage peut comprendre un second plateau comprenant un premier secteur denté et monté pivotant sur la roue de sonnerie, le cliquet étant solidaire dudit second plateau. Le système d'embrayage peut comprendre également un tube central présentant un deuxième secteur denté agencé pour coopérer avec le premier secteur denté du second plateau et solidaire d'un rochet de commande commandé par un organe de commande. De manière avantageuse, pour atteindre la position débrayée, ledit rochet de commande est agencé pour être entrainé par ledit organe de commande, et pour déplacer le cliquet par l'entraînement du premier secteur denté du second plateau de sorte que le bec du cliquet se dégage du second pignon. Pour atteindre la position embrayée, ledit rochet de commande est agencé pour être bloqué par ledit organe de commande, de manière à retenir le premier secteur denté du second plateau, et la roue de sonnerie étant agencée pour être entrainée en rotation et emmener le second plateau et le cliquet de sorte que ledit cliquet bascule en ramenant son bec en coopération avec le second pignon.

### Brève description des dessins

D'autres caractéristiques de la présente invention apparaîtront plus clairement à la lecture de la description qui va suivre, faite en référence aux dessins annexés, dans lesquels:
- la figure 1 est une vue, côté pont, des trois pièces des heures, des quarts et des minutes selon l'invention, prêtes à sonner,
- la figure 2 est une vue, côté cadran, des pièces des heures et des quarts selon l'invention, prêtes à sonner,
- la figure 3 est une vue, côté pont, des pièces des heures et des quarts selon l'invention, en position avant et après la sonnerie,
- la figure 4 est une vue, côté pont, des pièces des quarts et des minutes selon l'invention, avant et après sonnerie,
- la figure 5 est une vue en perspective d'un premier mode de réalisation d'un mobile d'entraînement de sonnerie selon l'invention, le système d'embrayage étant en position embrayée,
- la figure 6 est une vue en coupe de la figure 5,
- la figure 7 est une vue en perspective d'une partie du mobile d'entraînement de sonnerie de la figure 5, le système d'embrayage étant en position débrayée,
- les figures 8 à 10 sont des vues en perspective d'un second mode de réalisation d'un mobile d'entraînement de sonnerie selon l'invention, et
- la figure 11 est une vue en coupe de la figure 8.

### Modes de réalisation de l'invention

Les figures ne présentent que les parties du mécanisme de sonnerie indispensables à la compréhension de l'invention. Dans un but de clarification, les éléments courants connus de l'homme du métier n'ont pas été portés aux dessins.

En référence à la figure 1, il est représenté un mécanisme de sonnerie 1 utilisé dans une pièce d'horlogerie selon l'invention.

Le mécanisme comprend une pièce des heures 2, une pièce des quarts 4 et une pièce des minutes 6, qui sont, de manière connue, destinées à coopérer avec une levée des heures 7a et une première levée des quarts 7b, montées sur le même axe, pour actionner un premier marteau et avec une levée des minutes 8a et une seconde levée des quarts 8b, montées sur le même axe, pour actionner un second marteau agencé pour produire des sons de timbre différent du premier marteau.

En référence plus particulièrement aux figures 1 à 3, la pièce des heures 2 présente la forme générale d'un arc de cercle et est montée pivotante autour d'un axe 3 passant par le centre de ce cercle. Elle comporte un espace intérieur ouvert, présentant le long d'un de ses rebords, un secteur denté 9 circulaire, concentrique à la pièce des heures 2, et agencé pour coopérer avec un pignon 10 du mobile d'entraînement de sonnerie, comme cela sera décrit ci-après. La pièce des heures 2 comprend également, sur son rebord extérieur, un râteau des heures 11 agencé pour actionner la levée des heures 7a, et du côté opposé, un palpeur des heures 12 agencé pour coopérer avec une came des heures 13, portée par une étoile 14, et entraînée classiquement par un mouvement de base non représenté, afin de prendre une information relative au temps courant. Le palpeur des heures 12 peut être d'une seule pièce avec la pièce des heures 2 ou être un élément rapporté monté solidairement à ladite pièce des heures 2. Ces éléments sont connus de l'homme du métier et ne nécessitent pas de description détaillée.

La pièce des quarts 4 présente la forme générale d'un arc de cercle, concentrique à l'arc de cercle de la pièce des heures 2, et est montée pivotante autour de l'axe 3. Elle comporte un premier espace intérieur ouvert circulaire, concentrique, permettant le passage de l'axe 15 du mobile d'entraînement de sonnerie. La pièce des quarts 4, comprend sur son rebord extérieur, d'une manière connue, un râteau des quarts présentant une première denture 16a, de trois dents, agencée pour actionner la première levée des quarts 7b et une seconde denture 16b, de trois dents, agencée pour actionner la seconde levée des quarts 8b, afin de sonner les quarts sur deux timbres. Du côté opposé au râteau, la pièce des quarts 4 comprend un palpeur des quarts 17 agencé pour coopérer avec une came des quarts 5, entraînée classiquement par un mouvement de base non représenté, afin de prendre une information relative au temps courant. Le palpeur des quarts 17 peut être d'une seule pièce avec la pièce des quarts 4 ou être un élément rapporté monté solidairement à ladite pièce des quarts 4. Un ressort non représenté est agencé de manière à exercer sur la pièce des quarts 4 une force tendant à amener le palpeur des quarts 17 au contact de la came des quarts 5. Ces éléments sont connus de l'homme du métier et ne nécessitent pas de description détaillée.

Conformément à l'invention, la pièce des heures 2 et la pièce des quarts 4 sont reliées cinématiquement au moyen d'un organe d'entraînement coopérant avec une denture d'entraînement, ledit organe d'entraînement et ladite denture d'entraînement étant agencés pour supprimer les temps morts entre la sonnerie des heures et celle des quarts, ou entre celle des heures et celle des minutes lorsqu'il n'y a pas de quart à sonner.

Plus précisément, la pièce des heures 2 comprend, sur le rebord de son espace intérieur ouvert, opposé au rebord portant le secteur denté, un crochet 18 monté pivotant autour d'un axe 19 et son ressort de rappel 20. La pièce des heures 2 comprend au niveau du crochet 18, un évidement formant un logement pour ledit crochet 18 permettant son pivotement.

La pièce des quarts 4 comprend, en se rapprochant de son centre, un second espace intérieur ouvert circulaire, concentrique, agencé par rapport à la pièce des heures 2 de sorte que le crochet 18 de la pièce des heures apparait dans ledit second espace intérieur ouvert de la pièce des quarts 4. Par ailleurs, ledit second espace intérieur ouvert de la pièce des quarts 4 présente le long de son rebord, en regard du crochet 18, une denture d'entraînement 21, à trois dents taillées pour que les quatre flancs présents correspondent au nombre de quarts à sonner (flanc 1= 0 quart à sonner, flanc 2 = 1 quart à sonner, flanc 3 = 2 quarts à sonner, flanc 4 = 3 quarts à sonner).

De plus, il est prévu une deuxième butée 22 montée fixe sur le bâti de ladite pièce, le deuxième crochet 18 étant agencé pour coopérer avec ladite deuxième butée 22 de manière à pivoter pour coopérer avec l'une des dents de la deuxième denture d'entraînement 21 en fonction de la position de la pièce des quarts 4 et supprimer les temps morts.

Plus spécifiquement, il est prévu une butée 22, telle qu'une goupille, montée fixe sur le bâti de la pièce d'horlogerie, coopérant avec le crochet 18 qui présente une forme telle que, lorsque la pièce des heures 2 pivote autour de son axe 3 et tombe en entrainant le crochet 18, ce dernier rencontre la butée 22 et est soulevé pour se dégager de la denture d'entraînement 21, et lorsque la pièce des heures pivote autour de son axe 3 pendant la sonnerie en entrainant le crochet 18, ledit crochet 18 n'est plus retenu par la butée 22 et pivote pour venir coopérer avec une dent de la denture d'entraînement 21 de la pièce des quarts 4, comme cela sera décrit ultérieurement.

En référence à la figure 4, la pièce des minutes 6 présente la forme générale d'un arc de cercle, concentrique à l'arc de cercle de la pièce des heures 2 et de la pièce des quarts 4, et est montée pivotante autour de l'axe 3. Ainsi, les trois pièces des heures 2, des quarts 4 et des minutes 6 sont globalement concentriques et pivotent autour d'un même axe 3.

La pièce des minutes 6 comporte un espace intérieur ouvert circulaire, concentrique, permettant le passage de l'axe 15 du mobile d'entraînement de sonnerie. Elle comprend sur son rebord extérieur, d'une manière connue, un râteau des minutes 25 agencé pour actionner la levée des minutes 8a, et du côté opposé, un palpeur des minutes 26 agencé pour coopérer avec une came des minutes 27 entrainée classiquement par le mouvement de base non représenté, afin de prendre une information relative au temps courant. D'une manière connue, la came des minutes 27 et la came des quarts 5 sont coaxiales et comprennent une surprise 29. Le palpeur des minutes 26 peut être d'une seule pièce avec la pièce des minutes 6 ou être un élément rapporté monté solidairement à ladite pièce des minutes 6. Un ressort non représenté est agencé de manière à exercer sur la pièce des minutes 6 une force tendant à amener le palpeur des minutes 26 au contact de la came des minutes 27. Ces éléments sont connus de l'homme du métier et ne nécessitent pas de description détaillée.

D'une manière connue, la pièce des quarts 4 et la pièce des minutes 6 sont reliées cinématiquement au moyen d'un organe d'entraînement coopérant avec une première denture.

Plus précisément, la pièce des quarts 4 présente également, sur son pourtour extérieur, dans le prolongement du palpeur des quarts 17, un crochet 30, monté pivotant autour d'un axe 31 et son ressort de rappel 32. Ces éléments ne sont pas représentés sur les figures 2 et 3 afin de ne pas alourdir les dessins. La pièce des minutes 6 comprend, au niveau du crochet 30, une ouverture circulaire concentrique, agencée par rapport à la pièce des quarts 4 de sorte que le crochet 30 de la pièce des quarts apparait dans ladite ouverture de la pièce des minutes 6. Par ailleurs, ladite ouverture de la pièce des minutes 6 présente le long de son rebord, en regard du crochet 30, une denture d'entraînement 34, à quatorze dents taillées pour que les quinze flancs présents correspondent au nombre de minutes à sonner (flanc 1= 0 minute à sonner, flanc 2 = 1 minute à sonner, .....flanc 15 = 14 minutes à sonner).

De plus, il est prévu une butée 36, telle qu'une goupille, montée fixe sur le bâti de la pièce d'horlogerie, coopérant avec le crochet 30 qui présente une forme telle que, lorsque la pièce des quarts 4 pivote autour de son axe 3 et tombe en entrainant le crochet 30, ledit crochet 30 rencontre la butée 36 et est soulevé pour se dégager de la denture d'entraînement 34, et lorsque la pièce des quarts 4 pivote autour de son axe 3 pendant la sonnerie en entrainant le crochet 30, ledit crochet 30 n'est plus retenu par la butée 36, et pivote pour venir coopérer avec une dent de la denture d'entraînement 34 de la pièce des minutes 6, comme cela sera décrit ultérieurement.

Pour faire sonner la pièce d'horlogerie selon l'invention, la pièce des heures 2 doit être entrainée par le pignon 10, qui peut être relié cinématiquement à tout mobile d'entraînement de sonnerie approprié. Un premier mode de réalisation d'un tel mobile d'entraînement de sonnerie est décrit plus particulièrement en référence aux figures 5 à 7. Ce mobile d'entraînement de sonnerie 40 comprend, agencés coaxialement par rapport à l'axe 15, une roue de sonnerie 41 solidaire de l'axe 15, le pignon 10 monté libre en rotation autour dudit axe 15, et un système d'embrayage 43 agencé pour évoluer entre une position embrayée selon laquelle la roue de sonnerie 41 est reliée cinématiquement au pignon 10 pour permettre la sonnerie, et une position débrayée selon laquelle le pignon 10 est déconnecté de la roue de sonnerie 41 pour permettre la préparation à la sonnerie.

La roue de sonnerie 41 coopère avec les autres éléments du rouage de sonnerie, alimenté par une source d'énergie telle qu'un barillet de sonnerie (non représenté). Comme décrit ci-dessus, le pignon 10 coopère avec le secteur denté 9 de la pièce des heures 2.

Le système d'embrayage 43 comprend un plateau 44 solidaire de la roue de sonnerie 41, un cliquet 45 porté par ledit plateau 44 et agencé pour évoluer entre la position embrayée et la position débrayée, et un pignon 46 monté libre en rotation autour de l'axe 15 et solidaire au pignon 10. Le cliquet 45 comprend une première extrémité 45a montée pivotante sur le plateau 44 autour d'un axe 47 fixé sur ledit plateau 44, et une seconde extrémité 45b reposant librement sur le plateau 44 et terminée par un bec 49 agencé pour coopérer avec le pignon 46 en position embrayée comme le montre la figure 5. Par ailleurs, le cliquet 45 porte une goupille 50 montée traversante dans un orifice oblong correspondant prévu sur un rochet de détente 52. Ledit rochet de détente 52 est monté libre en rotation autour de l'axe 15, au dessus du cliquet 45, et est entrainé par un organe de commande, tel qu'un levier de déclenchement (non représenté). La partie du cliquet 45 entre la goupille 50 et le bec 49 est agencée de manière excentrée par rapport à l'axe 15 de sorte que cette partie s'écarte de l'axe 15 quand le rochet de détente 52 est actionné par l'organe de commande de manière à dégager le bec 49 du pignon 46, afin de déconnecter ledit pignon 46 du plateau 44 et donc de la roue de sonnerie 41 pour atteindre la position débrayée.

Une autre variante de réalisation d'un mobile d'entraînement de sonnerie est décrite plus particulièrement en référence aux figures 8 à 11. Les pièces identiques au mode de réalisation précédent sont reprises avec les mêmes références.

Ce mobile d'entraînement de sonnerie 60 comprend, agencés coaxialement à l'axe 15, une roue de sonnerie 61 montée libre en rotation autour dudit axe 15, le pignon 10 solidaire de l'axe 15, et un système d'embrayage 63 agencé pour évoluer entre une position embrayée selon laquelle la roue de sonnerie 61 est reliée cinématiquement au pignon 10 pour permettre la sonnerie, et une position débrayée selon laquelle le pignon 10 est déconnecté de la roue de sonnerie 61 pour permettre la préparation à la sonnerie.

La roue de sonnerie 61 coopère avec les autres éléments du rouage de sonnerie, alimenté par une source d'énergie telle qu'un barillet de sonnerie (non représenté). Comme décrit ci-dessus, le pignon 10 coopère avec le secteur denté 9 de la pièce des heures 2.

Dans cette variante, le système d'embrayage 63 comprend un râteau 64 coaxial à l'axe 15, et présentant une denture 65 agencée pour coopérer avec un organe de commande tel qu'un levier de déclenchement (non représenté). Le râteau 64 comporte un cliquet de commande 66 et un ressort 67.

Le système d'embrayage comprend également un rochet d'entraînement 68 solidaire d'un tube central 69 monté libre en rotation autour de l'axe 15. Le rochet d'entraînement 68 comprend une denture agencée pour coopérer avec le cliquet de commande 66 du râteau 64. Le tube central 69 comprend un secteur denté 70 dont le rôle sera décrit ci-après.

Il est également prévu un rochet de débrayage 72 solidaire de l'axe 15.

D'autre part, le système d'embrayage 63 comprend un cliquet de débrayage 74 solidaire d'un plateau 75 monté pivotant sur un support 76 autour d'un pivot 77 fixé sur ledit support 76. Ce support 76 est solidaire de la roue de sonnerie 61.

Le cliquet de débrayage 74 et le support 76 sont disposés autour du rochet de débrayage 72, correspondant au deuxième pignon solidaire du premier pignon 10. Le cliquet de débrayage 74 comprend un bec 78 agencé pour coopérer avec la denture du rochet de débrayage 72

Le plateau 75 comporte une ouverture intérieure centrale 80 permettant le passage du tube central 69 et de son secteur denté 70.

En outre, il est prévu sur le pourtour de l'ouverture centrale 80 un secteur denté 82 agencé pour coopérer avec le secteur denté 70 du tube central 69.

Pour améliorer la compacité du mobile d'entraînement de sonnerie 60, le rochet d'entraînement 68 comporte une ouverture permettant le passage de la partie supérieure du support 76.

Le fonctionnement des éléments présentés ci-dessus est le suivant. Au repos, les éléments sont dans la position représentée sur les figures 3 et 4, les crochets 18 et 30 étant en prise avec les dentures 21 et 34 respectivement de sorte que les pièces des heures, des quarts et des minutes sont reliées cinématiquement. Ces pièces sont positionnées de sorte que le pignon 10 du mobile d'entraînement de sonnerie engrène avec les premières dents du secteur denté 9 de la pièce des heures 2 (à droite sur les figures 3 et 4). Le mobile d'entraînement de sonnerie est en position embrayée. En référence au mobile d'entraînement 40 représenté en position embrayée sur la figure 5, lorsque l'organe de commande de sonnerie est actionné, il entraîne le rochet de détente 52 dans le sens anti-horaire de sorte que la seconde extrémité 45b du cliquet 45 est également déplacée dans le sens anti-horaire par l'intermédiaire de la goupille 50. En se déplaçant, la seconde extrémité 45b s'écarte du pignon 46 de sorte que le bec 49 se dégage dudit pignon 46. Le mobile d'entraînement de sonnerie 40 est alors en position débrayée, telle que représentée sur la figure 7.

On comprend que dans cette position débrayée, les pignons 10 et 46 solidaires entre eux, ne sont plus reliés cinématiquement à la roue de sonnerie 41, de sorte qu'ils sont libres de pivoter autour de l'axe 15.

En référence au mobile d'entraînement 60, lorsque l'organe de commande de sonnerie est actionné, il entraîne le râteau 64 par sa denture 65 dans le sens antihoraire sur un angle déterminé. Le cliquet de commande 66 entraîne alors le rochet d'entraînement 68, entraînant lui-même le tube central 69, qui lui est solidaire, et son secteur denté 70. Toutes ces pièces tournant ensemble, le tube central 69 constitue un seul et unique long palier à l'ensemble, ce qui améliore la qualité de fonctionnement. En tournant, le secteur denté 70 du tube central 69 pousse le secteur denté 82 du plateau 75 faisant ainsi tourner, dans le sens antihoraire, ledit plateau 75 et le cliquet de débrayage 74 qui lui est solidaire, autour de son pivot 77. Ledit pivot 77 étant décalé par rapport à l'axe 15, le mouvement du cliquet de débrayage 74 n'est pas concentrique à l'axe 15. Ainsi, le bec 78 du cliquet de débrayage 74 se dégage de son rochet de débrayage 72, pour atteindre la position débrayée. On comprend que dans cette position débrayée, le rochet de débrayage 72 étant solidaire de l'axe 15 et du pignon 10, et le cliquet de débrayage 74 étant lié à la roue de sonnerie 61 via le plateau 75 et son pivot 77, ledit pignon 10 n'est plus relié cinématiquement à la roue de sonnerie 61, de sorte qu'ils sont libres de pivoter autour de l'axe 15.

La pièce des heures 2, est de ce fait également libre de pivoter autour de son axe 3, son secteur denté 9 entrainant en rotation le pignon 10 libéré. Sous l'action de son ressort de rappel, la pièce des heures 2 se déplace alors en rotation dans le sens horaire jusqu'à ce que le palpeur des heures 12 atteigne la came des heures 13 positionnée en fonction du temps courant. Le pignon 10 est alors positionné en correspondance sur le secteur denté 9 (à gauche sur la figure 1).

Lors de la rotation de la pièce des heures 2, le crochet 18 rencontre la butée 22 de sorte que celui-ci pivote et se dégage de la denture 21. La pièce des quarts 4 est ainsi libérée. Sous la poussée de son ressort, la pièce des quarts 4 pivote dans le sens horaire et tombe sur la came des quarts 5 positionnée en fonction du temps courant. De même, lors de la rotation de la pièce des quarts 4, le crochet 30 rencontre la butée 36 de sorte que celui-ci pivote et se dégage de la denture 34. La pièce des minutes 6 est ainsi libérée. Sous la poussée de son ressort, la pièce des minutes 6 pivote dans le sens horaire et tombe sur la came des minutes 27 positionnée en fonction du temps courant. Les pièces ainsi placées, telles que représentées sur les figures 1 et 2, entrent en action pour la sonnerie, alimentées par la source d'énergie du rouage de sonnerie.

En référence au mobile d'entrainement de sonnerie 40, l'organe de commande entrainant le rochet de détente 52 est ramené en position de repos par un ressort et bloque le rochet de détente 52. Pendant la sonnerie, il sera ensuite utilisé comme sautoir pour le rochet de détente 52.

La roue de sonnerie 41 est entrainée par les autres éléments du rouage de sonnerie dans le sens anti-horaire de sorte que le plateau 44, l'axe 47 et la première extrémité 45a du cliquet 45 avancent également dans le sens anti-horaire. La goupille 50 étant en prise dans le rochet de détente 52 bloqué en rotation par son organe de commande, retient le cliquet 45 de sorte que ledit cliquet 45 bascule autour de l'axe 47 en ramenant le bec 49 vers le pignon 46 jusqu'à ce que le bec 49 coopère avec ledit pignon 46 pour atteindre la position embrayée représentée sur la figure 5. Dans cette position, les pignons 46 et 10 sont reliés cinématiquement à la roue de sonnerie 41 par l'intermédiaire du cliquet 45, de sorte que le pignon 10 pivote dans le sens anti-horaire.

En référence au mobile d'entrainement de sonnerie 60, l'organe de commande est ramené en position de repos par un ressort et bloque la denture 65 du râteau 64. Son cliquet de commande 66 retient alors le rochet d'entraînement 68 par la force du ressort 67. Le rochet d'entraînement étant retenu, le tube central 69 et son secteur denté 70 sont également retenus. Le secteur denté 70 du tube central 69 retient alors le secteur denté 82 du plateau 75.

La roue de sonnerie 61 est entrainée par les autres éléments du rouage de sonnerie dans le sens anti-horaire. Le pivot 77 du plateau 75 étant solidaire de la roue de sonnerie avance également dans le sens anti-horaire. La combinaison du mouvement du pivot 77 du plateau 75 et de la force de son secteur denté 82 provoque un mouvement du cliquet de débrayage 74, son bec 78 basculant en direction de son rochet de débrayage 72. Le bec 78 du cliquet de débrayage 74 atteint le rochet de débrayage 72 et se met alors à le pousser pour atteindre la position embrayée. Dans cette position, le rochet de débrayage 72 étant solidaire de l'axe 15 et donc du pignon 10, ledit pignon 10 est alors relié cinématiquement à la roue de sonnerie 61 par l'intermédiaire du cliquet de débrayage 74, de sorte que le pignon 10 pivote dans le sens anti-horaire.

Une fois embrayé, c'est le cliquet de débrayage 74 qui, via le secteur denté 82 du plateau 75, entraine le tube central 69 et donc le rochet d'entraînement 68 qui lui est solidaire. Le râteau 64 étant retenu par son organe de commande, il ne pourra pas se mouvoir dans cette direction, son cliquet de commande 66 étant alors agencé pour laisser passer le rochet d'entraînement 68.

Le pignon 10 pivotant dans le sens anti-horaire, entraîne un déplacement en rotation de la pièce des heures 2 dans le sens anti-horaire. Le râteau des heures 11 coopère avec la levée des heures 7a pour soulever le premier marteau en fonction du temps courant. Lorsque les heures ont sonné, la pièce des heures 2 continue sa rotation en entrainant avec elle le crochet 18. Le crochet 18 est agencé de sorte qu'il quitte la butée 22, pivote et entre en contact avec l'une des dents de la denture d'entraînement 21 en fonction de la position de la pièce des quarts 4 dépendante du temps courant.

L'entraînement de la pièce des quarts par la pièce des heures au moyen d'un crochet et d'une denture prévus respectivement sur l'une ou l'autre de ces pièces selon l'invention permet de supprimer les temps morts. En effet, le crochet 18 et la denture d'entraînement 21 sont dimensionnés et positionnés de sorte que le crochet 18 pénètre directement dans la dent de la denture d'entraînement 21 qui correspond au nombre de quarts à sonner.

Quand les heures ont fini de sonner, le crochet 18 se retrouve toujours au même endroit quel que soit le nombre d'heures sonné. En conséquence, il tombe sur la dent de la pièce des quarts qui s'est positionnée en regard du crochet via le palpeur de quarts en fonction du nombre de quarts à sonner.

La pièce des quarts 4 entrainée par la pièce des heures 2 au moyen du crochet 18 pivote dans le sens anti-horaire, ses dentures 16a, 16b coopérant avec les levées des quarts 7b, 8b pour soulever le premier marteau et le second marteau en fonction du temps courant.

Lorsque les quarts ont sonné, la pièce des quarts 4 continue sa rotation en entrainant avec elle le crochet 30. Le crochet 30 est agencé de sorte qu'il quitte la butée 36, pivote et entre en contact avec l'une des dents de la denture d'entraînement 34 en fonction de la position de la pièce des minutes 6 dépendante du temps courant.

La pièce des minutes 6 entrainée par la pièce des quarts 4 au moyen du crochet 30 pivote dans le sens anti-horaire, le râteau des minutes 25 coopérant avec la levées des minutes 8a pour soulever le second marteau en fonction du temps courant.

En plus de supprimer les temps morts, l'entraînement de la pièce des quarts par la pièce des heures au moyen d'un crochet et d'une denture prévus respectivement sur l'une ou l'autre de ces pièces selon l'invention permet de simplifier le mobile d'entraînement de sonnerie en comparaison avec un mobile d'entraînement de sonnerie traditionnel qui comprend un rochet des heures, un pignon des quarts et son mécanisme d'entraînement, tel qu'un doigt coopérant avec une goupille.

## Revendications

1. Pièce d'horlogerie comportant un mécanisme de sonnerie (1) comprenant un rouage de sonnerie, au moins deux marteaux de sonnerie agencés pour produire des sons de timbres différents, une levée des heures (7a) et une première levée des quarts (7b) pour actionner l'un des marteaux, une levée des minutes (8a) et une seconde levée des quarts (8b) pour actionner l'autre marteau, une pièce des heures (2) comprenant un secteur denté (9) agencé pour coopérer avec le rouage de sonnerie, un râteau des heures (11) agencé pour actionner la levée des heures (7a) et un palpeur des heures (12) agencé pour coopérer avec une came des heures (13), une pièce des quarts (4) comprenant un râteau des quarts présentant une première denture (16a) agencée pour actionner la première levée des quarts (7b) et une seconde denture (16b) agencée pour actionner la seconde levée des quarts (8b), et un palpeur des quarts (17) agencé pour coopérer avec une came des quarts (5), et une pièce des minutes (6) comprenant un râteau des minutes (25) agencé pour actionner la levée des minutes (8a) et un palpeur des minutes (26) agencé pour coopérer avec une came des minutes (27), lesdites pièces des heures (2), des quarts (4) et des minutes (6) étant montées pivotantes autour d'un même axe (3), la pièce des quarts (4) et la pièce des minutes (6) étant reliées cinématiquement au moyen d'un premier organe d'entraînement coopérant avec une première denture d'entraînement (34), **caractérisée en ce que** l'une de la pièce des heures (2) et de la pièce des quarts (4) comprend une deuxième denture d'entraînement (21) et l'autre de la pièce des heures (2) et de la pièce des quarts (4) comprend un deuxième organe d'entraînement agencé pour être capable de coopérer avec ladite deuxième denture d'entraînement (21) et relier cinématiquement la pièce de heures (2) et la pièce des quarts (4), en supprimant les temps morts entre la sonnerie des heures et celle des quarts, ou entre celle des heures et celle des minutes lorsqu'il n'y a pas de quart à sonner.

2. Pièce d'horlogerie selon la revendication 1, **caractérisée en ce que** le premier organe d'entraînement comprend un premier crochet (30) monté pivotant sur la pièce des quarts (4) et **en ce que** la première denture d'entraînement (34) est prévue sur la pièce des minutes (6) en regard dudit premier crochet (30).

3. Pièce d'horlogerie selon la revendication 2, **caractérisée en ce qu'**il est prévu une première butée (36) montée fixe sur le bâti de ladite pièce, le premier crochet (30) étant agencé pour coopérer avec ladite première butée (36) de manière à pivoter pour coopérer avec l'une des dents de ladite première denture d'entraînement (34) en fonction de la position de la pièce des minutes (6).

4. Pièce d'horlogerie selon l'une quelconque des revendications précédentes, **caractérisée en ce qu'**il est prévu une deuxième butée (22) montée fixe sur le bâti de ladite pièce, le deuxième organe d'entraînement étant agencé pour coopérer avec ladite deuxième butée (22) de manière pouvoir coopérer avec l'une des dents de ladite deuxième denture d'entraînement (21) en fonction de la position de ladite deuxième denture d'entraînement (21) et supprimer les temps morts.

5. Pièce d'horlogerie selon l'une quelconque des revendications précédentes, **caractérisée en ce que** le deuxième organe d'entraînement comprend un deuxième crochet (18).

6. Pièce d'horlogerie selon la revendication 5, **caractérisée en ce que** ledit deuxième crochet (18) est monté pivotant sur la pièce des heures (2) et **en ce que** la deuxième denture d'entraînement (21) est prévue sur la pièce des quarts (4) en regard dudit deuxième crochet (18).

7. Pièce d'horlogerie selon l'une quelconque des revendications précédentes, **caractérisée en ce que** le rouage de sonnerie comprend un mobile d'entraînement de sonnerie (40, 60) comprenant, agencés de manière coaxiale, une roue de sonnerie (41, 61) coopérant avec une source d'énergie, un premier pignon (10) coopérant avec la pièce des heures (2), et un système d'embrayage (43, 63) agencé pour évoluer entre une position embrayée selon laquelle ladite roue de sonnerie (41) est reliée cinématiquement audit premier pignon (10) pour permettre la sonnerie et une position débrayée selon laquelle ledit premier pignon (10) est déconnecté de ladite roue de sonnerie (41) pour permettre la préparation à la sonnerie.

8. Pièce d'horlogerie selon la revendication 7, **caractérisée en ce que** le système d'embrayage (43, 63) comprend un cliquet (45, 74) solidaire de la roue de sonnerie (41, 61) et présentant un bec (49, 78) et un second pignon (46, 72) solidaire du premier pignon (10) et agencé pour pouvoir coopérer avec le bec (49, 78) du cliquet (45, 74), ledit cliquet (45, 74) étant agencé pour se déplacer entre la position embrayée selon laquelle le bec (49, 78) coopère avec ledit second pignon (46, 72), lesdits premier (10) et second (46, 72) pignons étant entrainés en rotation par la roue de sonnerie (41, 61), et la position débrayée selon laquelle le bec (49, 78) du cliquet est dégagé dudit second pignon (46, 72), lesdits premier (10) et second (46, 72) pignons étant alors libres en rotation par rapport à la roue de sonnerie (41, 61).

9. Pièce d'horlogerie selon la revendication 8, **caractérisée en ce que** le système d'embrayage (43) comprend un premier plateau (44) solidaire de la roue de sonnerie (41), le cliquet (45) étant porté par ledit premier plateau (44), ledit cliquet (45) comprenant une première extrémité (45a) montée pivotante sur ledit premier plateau (44) et une seconde extrémité (45b) libre présentant le bec (49).

10. Pièce d'horlogerie selon la revendication 9, **caractérisée en ce que** le cliquet (45) porte une goupille (50) coopérant avec un rochet de détente (52) monté libre en rotation coaxialement à la roue de sonnerie (41) et commandé par un organe de commande, une partie du cliquet (45) entre la goupille (50) et le bec (49) étant agencée de manière excentrée par rapport à l'axe du mobile d'entraînement de sonnerie.

11. Pièce d'horlogerie selon la revendication 10, **caractérisée en ce que**, pour atteindre la position débrayée, ledit rochet de détente (52) est agencé pour être entrainé par ledit organe de commande, et pour déplacer la seconde extrémité (45b) du cliquet (45) par l'entraînement de la goupille (50) de sorte que le bec (49) du cliquet (45) se dégage du second pignon (46).

12. Pièce d'horlogerie selon l'une quelconque des revendications 10 et 11, **caractérisée en ce que**, pour atteindre la position embrayée, ledit rochet de détente (52) est agencé pour être bloqué par ledit organe de commande, de manière à retenir la goupille (50), et **en ce que** la roue de sonnerie (41) est agencée pour être entrainée en rotation et emmener le premier plateau (44) et la première extrémité (45a) du cliquet (45) de sorte que ledit cliquet (45) bascule en ramenant son bec (49) en coopération avec le second pignon (46).

13. Pièce d'horlogerie selon la revendication 8, **caractérisée en ce que** le système d'embrayage (63) comprend un second plateau (75) comprenant un premier secteur denté (82) et monté pivotant sur la roue de sonnerie (61), le cliquet (74) étant solidaire dudit second plateau (75).

14. Pièce d'horlogerie selon la revendication 13, **caractérisée en ce que** le système d'embrayage (63) comprend un tube central (69) présentant un deuxième secteur denté (70) agencé pour coopérer avec le premier secteur denté (82) du second plateau (75) et solidaire d'un rochet de commande (68) commandé par un organe de commande.

15. Pièce d'horlogerie selon la revendication 14, **caractérisée en ce que**, pour atteindre la position débrayée, ledit rochet de commande (68) est agencé pour être entrainé par ledit organe de commande, et pour déplacer le cliquet (74) par l'entraînement du premier secteur denté (82) du second plateau (75) de sorte que le bec (78) du cliquet (74) se dégage du second pignon (72).

16. Pièce d'horlogerie selon l'une quelconque des revendications 14 et 15, **caractérisée en ce que**, pour atteindre la position embrayée, ledit rochet de commande (68) est agencé pour être bloqué par ledit organe de commande, de manière à retenir le premier secteur denté (82) du second plateau (75), et **en ce que** la roue de sonnerie (61) est agencée pour être entrainée en rotation et emmener le second plateau (75) et le cliquet (74) de sorte que ledit cliquet (74) bascule en ramenant son bec (78) en coopération avec le second pignon (72).

## Patentansprüche

1. Uhr mit einem Läutmechanismus (1), verfügend über einem Läuträderwerk, mindestens zwei Anschlaghämmern zur Erzeugung von Tönen unterschiedlicher Klangfarbe, einem Stundenschöpfer (7a) und einem ersten Viertelstundenschöpfer (7b) zum Betätigen einer der Hämmer, einem Minutenschöpfer (8a) und einem zweiten Viertelstundenschöpfer (8b) zum Betätigen des anderen Hammers, einer Stundenkomponente (2) mit einem Zahnsegment (9), das mit dem Läuträderwerk zusammenwirkt, einem Stundenrechen (11) zum Betätigen des Stundenschöpfers (7a) und einem Stundentaster (12), der mit einer Stunden-Kurvenscheibe (13) zusammenwirkt, einer Viertelstundenkomponente (4) verfügend über einem Viertelstundenrechen mit einer ersten Zahnung (16a) zum Betätigen des ersten Viertelstundenschöpfers (7b) und einer zweiten Zahnung (16b) zum Betätigen des zweiten Viertelstundenschöpfers (8b) und einem Viertelstundentaster (17), der mit einer Viertelstunden-Kurvenscheibe (5) zusammenwirkt, und einer Minutenkomponente (6) verfügend über einem Minutenrechen (25) zum Betätigen des Minutenschöpfers (8a) und einem Minutentaster (26), der mit einer Minuten-Kurvenscheibe (27) zusammenwirkt, wobei gesagte Stundenkomponente (2), Viertelstundenkomponente (4) und Minutenkomponente (6) schwenkbar um dieselbe Achse (3) angeordnet sind, und wobei die Viertelstundenkomponente (4) und die Minutenkomponente (6) kinematisch über ein erstes Antriebsorgan miteinander verbunden sind, das mit einer ersten Antriebsverzahnung (34) zusammenwirkt, **dadurch gekennzeichnet, dass** eine der Stundenkomponenten (2) und der Viertelstundenkomponenten (4) über eine zweite Antriebsverzahnung (21) verfügt und dass die andere der Stundenkomponenten (2) und der Viertelstundenkomponenten (4) über ein zweites Antriebsorgan verfügt, das mit dieser zweiten Antriebsverzahnung (21) zusammenwirken kann sowie die Stundenkomponente (2) und die Viertelstundenkomponente (4) kinematisch verbinden kann, wobei die Totzeiten zwischen dem Läuten der Stunden und dem Läuten dem Viertelstunden oder zwischen dem Läuten der Stunden und dem Läuten der Minuten eliminiert werden, falls keine Viertelstunden geläutet werden.

2. Uhr nach Anspruch 1, **dadurch gekennzeichnet, dass** das erste Antriebsorgan über einen ersten Haken (30) verfügt, der schwenkbar auf der Viertelstundenkomponente (4) angeordnet ist, und dass die erste Antriebsverzahnung (34) auf der Minutenkomponente (6) gegenüber von diesem ersten Haken (30) vorgesehen ist.

3. Uhr nach Anspruch 2, **dadurch gekennzeichnet, dass** ein erster Anschlag (36) feststehend auf dem Gestell dieser Komponente fixiert ist, wobei der erste Haken (30) so angeordnet ist, dass er mit diesem ersten Anschlag (36) zusammenwirkt, wobei er schwenkbar angeordnet ist, um mit einem der Zähne dieser ersten Antriebsverzahnung (34) in Abhängigkeit der Position der Minutenkomponente (6) zusammenzuwirken.

4. Uhr nach einem beliebigen der vorstehenden Ansprüche, **dadurch gekennzeichnet, dass** ein zweiter Anschlag (22) feststehend auf dem Gestell dieser Komponente fixiert ist, wobei das zweite Antriebsorgan so angeordnet ist, dass es mit diesem zweiten Anschlag (22) so zusammenwirkt, dass es mit einem der Zähne dieser zweiten Antriebsverzahnung (21) in Abhängigkeit der Position dieser zweiten Antriebsverzahnung (21) zusammenwirken und die Totzeiten eliminieren kann.

5. Uhr gemäß einem beliebigen der vorstehenden Ansprüche, **dadurch gekennzeichnet, dass** das zweite Antriebselement einen zweiten Haken (18) aufweist.

6. Uhr nach Anspruch 5, **dadurch gekennzeichnet, dass** dieser zweite Haken (18) schwenkbar auf der Stundenkomponente (2) angeordnet ist und dass die zweite Antriebsverzahnung (21) auf der Viertelstundenkomponente (4) gegenüber von diesem zweiten Haken (18) vorgesehen ist.

7. Uhr gemäß einem beliebigen der vorstehenden Ansprüche, **dadurch gekennzeichnet, dass** das Läuträderwerk über ein Läutwerkantriebsdrehteil (40, 60) verfügt, das in koaxialer Anordnung, ein Läutrad (41, 61), das mit einer Energiequelle zusammenwirkt, ein erster Trieb (10), der mit der Stundenkomponente (2) zusammenwirkt, und ein Kupplungssystem (43, 63) zum Wechseln zwischen einer eingekuppelten Position, in der dieses Läutrad (41) kinematisch mit diesem ersten Ritzel (10) verbunden ist, um das Läuten zu ermöglichen, und einer ausgekuppelten Position, in der dieser erste Trieb (10) von diesem Läutrad (41) gelöst ist, um die Vorbereitung auf das Läuten zu ermöglichen, umfasst.

8. Uhr nach Anspruch 7, **dadurch gekennzeichnet, dass** das Kupplungssystem (43, 63) über einen fest mit dem Läutrad (41, 61) verbundenen Sperrkegel (45, 74), der einen Schnabel (49, 78) umfasst, verfügt, sowie einen mit dem ersten Trieb (10) fest verbundenen zweiter Trieb (46, 72) zum Zusammenwirken mit dem Schnabel (49, 78) des Sperrkegels (45, 74) verfügt, wobei dieser Sperrkegel (45, 74) so angeordnet ist, dass er sich zwischen der eingekuppelten Position, in der der Schnabel (49, 72) mit diesem zweiten Trieb (46, 72) zusammenwirkt, wobei der erste (10) und zweiter (46, 72) Trieb durch das Läutrad (41, 61) in Drehung versetzt werden, und der ausgekuppelten Position wechseln kann, in der der Schnabel (49, 78) des Sperrkegels von diesem zweiten Trieb (46, 72) gelöst ist, wobei sich dieser erste (10) und zweite (46, 72) Trieb im Bezug auf dem Läutrad (41, 61) frei rotierend sind.

9. Uhr nach Anspruch 8, **dadurch gekennzeichnet, dass** das Kupplungssystem (43) über eine erste fest mit dem Läutrad verbundenen Scheibe (44) verfügt, wobei der Sperrkegel (45) von dieser Scheibe (44) getragen wird, wobei dieser Sperrkegel (45) ein erstes Ende (45a), das schwenkbar auf dieser ersten Scheibe (44) montiert ist, sowie ein zweites freies Ende (45b), das den Schnabel (49) aufweist.

10. Uhr nach Anspruch 9, **dadurch gekennzeichnet, dass** der Sperrkegel (45) über einen Stift (50) verfügt, der mit einem Sperrrad (52) zusammenwirkt, das sich koaxial zum Läutrad (41) frei drehbar montiert ist und durch ein Steuerungsorgan gesteuert wird, wobei ein Teil des Sperrkegels (45) zwischen dem Stift (50) und dem Schnabel (49) exzentrisch zur Achse des Läutwerkantriebsdrehteils angeordnet ist.

11. Uhr nach Anspruch 10, **dadurch gekennzeichnet, dass**, zum Erreichen der ausgekuppelten Position, das Sperrrad (52) so angeordnet ist, dass es durch dieses Steuerungsorgan angetrieben wird und das zweite Ende (45b) des Sperrkegels (45) durch den Antrieb des Stiftes (50) verschiebt, so dass sich der Schnabel (49) des Sperrkegels (45) vom zweiten Trieb (46) löst.

12. Uhr gemäß einem beliebigen der Ansprüche 10 und 11, **dadurch gekennzeichnet, dass**, zum Erreichen der eingekuppelten Position, das Sperrrad (52) so angeordnet ist, dass es von diesem Steuerungsorgan blockiert wird, so dass der Stift (50) festgehalten wird, und dass das Läutrad (41) so angeordnet ist, dass es in Drehung versetzt wird und die erste Scheibe (44) und das erste Ende (45a) des Sperrkegels (45) mitführt, so dass dieser Sperrkegel (45) kippt und seinen Schnabel (49) in Zusammenwirkung mit dem zweiten Trieb (46) zurückführt.

13. Uhr nach Anspruch 8, **dadurch gekennzeichnet, dass** das Kupplungssystem (63) über eine zweite Scheibe (75) verfügt, die ein erstes Zahnsegment (82) aufweist und schwenkbar auf dem Läutrad (61) angeordnet ist, wobei der Sperrkegel (74) mit dieser zweiten Scheibe (75) fest verbunden ist.

14. Uhr nach Anspruch 13, **dadurch gekennzeichnet, dass** das Kupplungssystem (63) über ein Zentralrohr (69) mit einem zweiten Zahnsegment (70) verfügt, wobei dieses Letzteres so angeordnet ist, dass es mit dem ersten Zahnsegment (82) der zweiten Scheibe (75) zusammenwirkt und mit einem Steuerungssperrrad (68) fest verbunden ist, das von einem Steuerungsorgan gesteuert wird.

15. Uhr nach Anspruch 14, **dadurch gekennzeichnet, dass**, zum Erreichen der ausgekuppelten Position, das Steuerungsperrrad (68) so angeordnet ist, dass es durch dieses Steuerungsorgan angetrieben wird und den Sperrkegel (74) durch Antrieb des ersten Zahnsegmentes (82) der zweiten Scheibe (75) verschiebt, so dass sich der Schnabel (78) des Sperrkegels (74) vom zweiten Trieb (72) löst.

16. Uhr nach Anspruch 14 oder 15, **dadurch gekennzeichnet, dass**, zum Erreichen der eingekuppelten Position, das Steuerungssperrad (68) so angeordnet ist, dass es von diesem Steuerungsorgan blockiert wird, so dass das erste Zahnsegment (82) der zweiten Scheibe (75) festgehalten wird, und dass das Läutrad (61) so angeordnet ist, dass es in Drehung versetzt wird und die zweite Scheibe (75) und den Sperrkegel (74) mitführt, so dass dieser Sperrkegel (74) umkippt und seinen Schnabel (78) in Zusammenwirkung mit dem zweiten Ritzel (72) zurückführt.

## Claims

1. Timepiece comprising a striking-work (1) comprising a striking gear train, at least two strike-hammers arranged to produce sounds of different tones, an hour lift (7a) and a first quarter lift (7b) to actuate one of the hammers, a minute-lift (8a) and a second quarter-lift (8b) to actuate the other hammer, an hour-part (2) comprising a toothed sector (9) arranged to cooperate with the striking gear train, an hour-rack (11) arranged to actuate the hour-lift (7a) and an hour feeler-spindle (12) arranged to cooperate with an hour-cam (13), a quarter-part (4) comprising a quarter-rack having a first toothing (16a) arranged to actuate the first quarter-lift (7b) and a second toothing (16b) arranged to actuate the second quarter-lift (8b), and a quarter feeler-spindle (17) arranged to cooperate with a quarter-cam (5), and a minute-part (6) comprising a minute-rack (25) arranged to actuate the minute-lift (8a) and a minute feeler-spindle (26) arranged to cooperate with a minute-cam (27), the said hour (2), quarter (4) and minute (6) parts being pivotally mounted around a same axis (3), the quarter part (4) and the minute part (6) being kinematically connected by means of a first driving organ cooperating with a first driving toothing (34), **characterised in that** one of the hour-part (2) and the quarter-part (4) comprises a second driving toothing gear (21) and the other of the hour-part (2) and the quarter-part (4) comprises a second driving organ arranged to be able to cooperate with the said second driving toothing (21) and to kinematically connect the hour-part (2) and the quarter-part (4), by eliminating the dead time between the striking of hours and quarters, or between the striking of hours and minutes when there is no quarter to strike.

2. Timepiece according to claim 1, **characterised in that** the first driving organ comprises a first hook (30) pivotally mounted on the quarter-part (4) and **in that** the first driving toothing (34) is provided on the minute-part (6) facing the said first hook (30).

3. Timepiece according to claim 2, **characterised in that** a first stop (36) is provided, fixedly mounted on the framework of the said piece, the first hook (30) being arranged to cooperate with the said first stop (36) so as to pivot to cooperate with one of the teeth of the said first toothing (34) in function of the position of the minute-part (6).

4. Timepiece according to any one of the preceding claims, **characterised in that** a second stop (22) is provided fixedly mounted on the framework of the said piece, the second driving organ being arranged to cooperate with the said second stop (22) so as to cooperate with one of the teeth of the said second driving toothing (21) in function of the position of the said second driving toothing (21) and to eliminate the dead time.

5. Timepiece according to any one of the preceding claims, **characterised in that** the second driving organ comprises a second hook (18).

6. Timepiece according to claim 5, **characterised in that** the said second hook (18) is pivotally mounted on the hour-part (2) and **in that** the second driving toothing (21) is provided on the quarter-part (4) facing the said second hook (18).

7. Timepiece according to any one of the preceding claims, **characterised in that** the striking gear train comprises a striking driving mobile (40, 60) comprising, arranged coaxially, a striking wheel (41, 61) cooperating with an energy source, a first pinion (10) cooperating with the hour-part (2), and a coupling system (43, 63) arranged to move between a coupled position according to which the said striking wheel (41) is kinematically connected to the said first pinion (10) to allow the striking and a decoupled position according to which the said first pinion (10) is disconnected from the said striking wheel (41) to enable preparation for striking.

8. Timepiece according to claim 7, **characterised in that** the coupling system (43, 63) comprises a pawl (45, 74) fixed to the striking wheel (41, 61) and having a beak (49, 78) and a second pinion (46, 72) fixed to the first pinion (10) and arranged to cooperate with the beak (49, 78) of the pawl (45, 74), the said pawl (45, 74) being arranged to move between the coupled position according to which the beak (49, 78) cooperates with the said second pinion (46, 72), the said first (10) and second (46, 72) pinions being rotationally driven by the striking wheel (41, 61), and the decoupled position according to which the beak (49, 78) of the pawl is disengaged from the said second pinion (46, 72), the said first (10) and second (46, 72) pinions being then free to rotate relative to the striking wheel (41, 61).

9. Timepiece according to claim 8, **characterised in that** the coupling system (43) comprises a first plate (44) fixed to the striking wheel (41), the pawl (45) being carried by the said first plate (44), the said pawl (45) comprising a first end (45a) pivotally mounted on the said first plate (44) and a second free end (45b) having the beak (49).

10. Timepiece according to claim 9, **characterised in that** the pawl (45) carries a pin (50) cooperating with a detent ratchet (52) mounted freely in rotation coaxially with the striking wheel (41) and controlled by a control organ, a portion of the pawl (45) between the pin (50) and the beak (49) being arranged eccentrically with respect to the axis of the striking driving mobile.

11. Timepiece according to claim 10, **characterised in that**, to reach the decoupled position, the said detent ratchet (52) is arranged to be driven by the said control organ, and to move the second end (45b) of the pawl (45) by driving the pin (50) so that the beak (49) of the pawl (45) is disengaged from the second pinion (46).

12. Timepiece according to any one of claims 10 and 11, **characterised in that**, to reach the coupled position, the said detent ratchet (52) is arranged to be blocked by the said control organ, so as to retain the pin (50), and **in that** the striking wheel (41) is arranged to be rotationally driven and bring the first plate (44) and the first end (45a) of the pawl (45) so that the said pawl (45) tilts and brings its beak (49) back into cooperation with the second pinion (46).

13. Timepiece according to claim 8, **characterised in that** the coupling system (63) comprises a second plate (75) comprising a first toothed sector (82) and is pivotally mounted on the striking wheel (61), the pawl (74) being fixed to the said second plate (75).

14. Timepiece according to claim 13, **characterised in that** the coupling system (63) comprises a central tube (69) having a second toothed sector (70) arranged to cooperate with the first toothed sector (82) of the second plate (75) and fixed to a control ratchet (68) controlled by a control organ.

15. Timepiece according to claim 14, **characterised in that**, to reach the decoupled position, the said control ratchet (68) is arranged to be driven by the said control organ, and to move the pawl (74) by driving the first toothed sector (82) of the second plate (75) so that the beak (78) of the pawl (74) is disengaged from the second pinion (72).

16. Timepiece according to any one of claims 14 and 15, **characterised in that**, to reach the coupled position, the said control ratchet (68) is arranged to be blocked by the said control organ, in order to retain the first toothed sector (82) of the second plate (75), and **in that** the striking wheel (61) is arranged to be rotationally driven and to carry the second plate (75) and the pawl (74) such that the said pawl (74) tilts and brings its beak (78) back into cooperation with the second pinion (72).
